# EUROPÄISCHE PATENTSCHRIFT

(11) **EP 0 693 443 B1**
(45) Veröffentlichungstag und Bekanntmachung des Hinweises auf die Patenterteilung: **12.05.1999**
(21) Anmeldenummer: 95110764.8
(22) Anmeldetag: 11.07.1995
(51) Int. Cl.: B65D 88/12

(54) **Nach oben offener Container für den Transport von Abfallstoffen**
Open-top container for waste
Récipient ouvert vers le haut pour le transport de déchets

(30) Priorität: 19.07.1994 DE 9411642 U
(43) Veröffentlichungstag der Anmeldung: 24.01.1996
(73) Patentinhaber: Aicher, Max, Dipl.-Ing., D-83395 Freilassing (DE)
(72) Erfinder: Aicher, Max, Dipl.-Ing., D-83395 Freilassing (DE)
(74) Vertreter: Patentanwälte Möll und Bitterich

(56) Entgegenhaltungen:
- EP-A- 0 596 755
- DE-U- 9 011 634
- DE-U- 9 210 207
- GB-A- 2 242 411
- GB-A- 2 266 697
- US-A- 4 405 278

## Beschreibung

Die Erfindung betrifft ein Sammel- und Transportsystem für Abfallstoffe, insbesondere Schrott.

Nach oben offene Container für den Transport von Abfallstoffen, wie z.B. Schutt oder dergleichen, werden üblicherweise mit sogenannten Absetzkipperfahrzeugen transportiert. Diese Fahrzeuge weisen eine Hubvorrichtung in Form eines doppelten Schwenkarms auf, an denen jeweils ein Geschirr befestigt ist, das an Aufhängezapfen an den Seitenwänden der Container befestigt werden kann. Mittels dieser Hubvorrichtung werden die Container, die üblicherweise eine muldenförmige Gestalt mit vertikalen Seiten- und geneigten Stirnwänden haben, parallel zur Längsachse des Fahrzeugs über dessen rückwärtiges Ende abgesetzt bzw. aufgeladen; der Transport solcher Container mit anderen Fahrzeugen ist nicht ohne weiteres möglich.

Es ist allerdings auch bekannt, an einem solchen Container zusätzlich zu den Aufhängezapfen am Boden Aufnahmetunnel für Gabelstaplerzinken vorzusehen (GB 2 242 411 A). Diese Aufnahmetunnel verlaufen quer zu den Seitenwänden des Containers, erlauben also nur eine Verladung quer zur Längsachse des Containers.

Vor diesem Hintergrund liegt der Erfindung die Aufgabe zugrunde, eine Möglichkeit zu schaffen, um Container sowohl mit den bekannten Absetzkipperfahrzeugen, als auch mittels anderer Hubgeräte bzw. Transportmittel auf- und abladen sowie auf einem Lkw besonders raumnutzend transportieren zu können.

Diese Aufgabe wird durch ein Sammel- und Transportsystem mit den im Patentanspruch 1 angegebenen Merkmalen gelöst.

Der Grundgedanke der Erfindung besteht darin, einen Container nicht nur mit den bekannten Aufhängezapfen für das Geschirr eines Absetzkipperfahrzeugs und Aufnahmetunneln für Gabelstaplerzinken zu versehen, sondern die Aufnahmetunnel parallel zu den Seitenwänden anzuordnen. Wenn die Länge des Containers gleich oder geringer ist als die im Hinblick auf die Straßenverfahrbarkeit maximale Breite der Pritsche eines Lkw, dann gelingt es, einen oder mehrere Container von der Seite her mittels Gabelstapler auf die Pritsche des Lkw aufzusetzen. Durch die gleichzeitige Anordnung der Aufhängezapfen besteht auch die Möglichkeit, den Container durch beliebige andere kranartige Hebezeuge auf- oder abzuladen, insbesondere auch durch ein übliches Absetzkipperfahrzeug, das von der Seite her quer an den betreffenden Lkw heranfahren und die Container nacheinander entnehmen und in an sich bekannter Weise durch Kippen mittels eines Kipphakens entleeren kann.

Für das Recycling von Schrott ergibt sich ein besonderer Vorteil dadurch, daß diese Container im leeren Zustand als Zuladung zu Stahltransporten vom Stahlwerk zu einem Abnehmer gebracht und in gefülltem Zustand bei der Rückfahrt des leeren Fahrzeugs auf dessen Pritsche zum Stahlwerk zur Verwendung des Schrotts zurückgebracht werden können. Da auf der Pritsche eines für den Stahltransport entsprechend langen Lkw mehrere Container untergebracht werden können, erspart man sich dadurch mehrere Fahrten mit einem eigenen, für den Transport nur eines Containers eingerichteten Absetzkipperfahrzeugs.

Die Erfindung wird nachstehend anhand eines in der Zeichnung dargestellten Ausführungsbeispiels näher erläutert. Es zeigt
- Fig. 1: einen erfindungsgemäßen Container teils im Längsschnitt, teils in Seitenansicht,
- Fig. 2: den Container in Stirnansicht und
- Fig. 3: eine Draufsicht auf den Container.

Der erfindungsgemäße Container 1 hat, wie Fig. 3 zeigt, rechteckigen Grundriß; er besteht aus zwei vertikalen Seitenwänden 2 und 3, zwei ebenfalls vertikalen Stirnwänden 4 und 5 sowie einem Boden 6. Horizontale Verstärkungen 7 und 8, z.B. in Form von U-Profilen, umgeben den oberen Rand des Containers 1 bzw. die Seiten- und Stirnwände 2, 3, 4, 5 in halber Höhe. Die Verstärkungen 7 und 8 sind an den Seitenwänden 2 und 3 durch vertikale Verstärkungen 9 miteinander verbunden, an denen die Aufhängezapfen 10 für das Geschirr eines - nicht dargestellten - Absetzkipperfahrzeugs befestigt sind.

An der Innenseite des Bodens 6 befinden sich in Längsrichtung des Containers 1, also parallel zu den Seitenwänden 2 und 3, zwei Aufnahmetunnel 11 für Gabelstaplerzinken, welche die Stirnwände 4 und 5 des Containers 1 durchdringen. In diese Aufnahmetunnel 11 können von den Stirnseiten des Containers 1 her die Gabeln eines Gabelstaplers eingeführt werden. Durch die vertikale Ausrichtung der Stirnwände 4 und 5 kann der Gabelstapler bis dicht an die jeweilige Stirnwand heranfahren und den Container 1 aufheben oder absetzen.

Die Länge L, die Breite B und die Höhe H des Containers 1 sind so gewählt, daß das Volumen des Containers 1 demjenigen eines üblichen Containers entspricht; allerdings sollte die Länge L gleich oder kleiner sein als die maximale Breite der Pritsche eines Lkw, so daß ein oder mehrere dieser Container von der Seite her in Querrichtung auf einen Lkw aufgeladen werden können.

In den unteren Bereichen der Stirnwände 4 und 5 sind die üblichen Hakenaufnahmen 12 vorgesehen, an denen bei an einem Hebezeug aufgehängtem Container Kipphaken angreifen können, um den Container zu entleeren.

## Patentansprüche

1. Sammel- und Transportsystem für Abfallstoffe, insbesondere Schrott, aus mindestens einem Container und einem Transportfahrzeug, bei dem
a) der nach oben offene Container (1) im wesentlichen rechteckigen Grundriß, zwei vertikale Seitenwände (2, 3) und zwei Stirnwände (4, 5) aufweist, wobei
b) an den Seitenwänden (2, 3) des Containers (1) Aufhängezapfen (10) für den Angriff durch das Geschirr eines Absetzkipperfahrzeugs und
c) am Boden parallel zueinander und zu den Seitenwänden (2, 3) verlaufende Aufnahmetunnel (11) für Gabelstaplerzinken angeordnet sind und
d) die Länge (L) des Containers (1) gleich oder kleiner ist als die Ladeflächenbreite eines Lkw.

2. Sammel- und Transportsystem nach Anspruch 1, dadurch gekennzeichnet, daß die Stirnwände (4, 5) des Containers (1) zumindest annähernd vertikal verlaufen.

## Claims

1. A collection and conveying system for waste materials, in particular scrap, comprising at least one container and a conveying vehicle, in which
a) the upwardly open container (1) has a substantially rectangular plan view, two vertical side walls (2,3) and two end walls (4,5), wherein
b) on the side walls (2,3) of the container (1) suspension trunnions (10) are provided for engagement by the tackle of an off-loader tipper vehicle, and
c) receiving tunnels (11) for fork-lift truck prongs extending parallel to one another and to the side walls (2,3) are provided on the bottom, and
d) the length (L) of the container (1) is equal to or less than the load surface width of a lorry.

2. A collection and conveying system according to Claim 1, characterised in that the end walls (4,5) of the container (1) extend at least approximately vertically.

## Revendications

1. Système de collecte et de transport de déchets, en particulier de la ferraille, présentant au moins un récipient et un véhicule de transport, dans lequel
a) le récipient ouvert vers le haut (1) présente, selon une vue en plan globalement rectangulaire, deux parois latérales verticales (2, 3) et deux parois frontales (4, 5), où
b) sur les parois latérales (2, 3) du récipient (1) sont agencées des chevilles de suspension (10) pour l'accrochage par l'intermédiaire du harnais d'un véhicule multibenne, et
c) sur le fond sont agencés des tunnels de réception (11) s'étendant parallèlement entre eux et aux parois latérales (2, 3), pour des pointes d'empileuse à fourche, et
d) la longueur (L) du récipient (1) est égale ou inférieure à la largeur de la surface de chargement d'un camion.

2. Système de collecte et de transport selon la revendication 1, caractérisé en ce que les parois frontales (4, 5) du récipient (1) s'étendent sensiblement verticalement.
